# EUROPÄISCHE PATENTSCHRIFT

(11) **EP 1 457 944 B1**
(45) Veröffentlichungstag und Bekanntmachung des Hinweises auf die Patenterteilung: **29.08.2007**
(21) Anmeldenummer: 04090105.0
(22) Anmeldetag: 12.03.2004
(51) Int. Cl.: G08G 1/09, G08G 1/0967

(54) **Verfahren zur Bereitstellung von Verkehrsinformationen**
Process for supplying traffic information
Procédé de mise à disposition d'informations routières

(30) Priorität: 14.03.2003 DE 10312502
(43) Veröffentlichungstag der Anmeldung: 15.09.2004
(73) Patentinhaber: DDG Gesellschaft für Verkehrsdaten mbH, 40547 Düsseldorf (DE)
(72) Erfinder: Fastenrath, Ulrich, Dr., 41462 Neuss (DE)
(74) Vertreter: Meissner, Peter E.

(56) Entgegenhaltungen:
- EP-A- 0 987 664
- EP-A- 1 041 755
- DE-A- 10 063 763
- DE-A- 19 651 143
- US-A1- 2003 028 312

## Beschreibung

Die Erfindung betrifft ein Verfahren zur Bereitstellung von Verkehrsinformationen für einen oder mehrere bestimmte Fahrtstreckenabschnitte an einen Verkehrsteilnehmer.

Es ist die Verkehrsmeldung als dominierende Darreichungsform für aktuelle Verkehrsinformationen bekannt. Diese ist ein Datensatz, welcher Auskunft über Lage, Ausmaß, Art und ggf. weitere Eigenschaften eines den Verkehr betreffenden, in der Regel den Verkehrsfluss behindernden Sachverhaltes gibt und auf verschiedene Arten und Weisen dem Nutzer präsentiert werden kann: durch Vorlesen im Radio, durch Abruf über ein menugesteuertes Sprachdialogsystem, durch Berücksichtigung bei einer Navigationsaufgabe, durch Anzeigen in Textform etc.

Die DE 100 63 763 A1 beschreibt ein Verfahren und eine Vorrichtung zur Erzeugung Ausgabe von streckenbezogenen Ronteninformationen.

Ein wichtiges Kriterium für Qualität einer in Meldungsform abgefassten Verkehrsinformation ist deren Aktualität. Je mehr Zeit zwischen dem Zeitpunkt liegt, zu dem die Meldung gültig ist und dem Zeitpunkt, zu dem sie relevant für den Nutzer ist, desto größer ist die Wahrscheinlichkeit, dass die Meldung nicht mehr in allen Einzelheiten der Situation entspricht, die der Nutzer tatsächlich an Ort und Stelle vorfindet, falls er sich in Kenntnis der Meldung noch an den entsprechenden Ort begibt.

Es existieren viele Einflussfaktoren, welche die besagte Zeit, im folgenden als Meldeverzögerung bezeichnet, bestimmen. Die 4 wichtigsten seien hier genannt:
1. Es vergeht Zeit zwischen der Entstehung eines Ereignisses auf der Strasse und seiner erstmaligen Beobachtung und Meldung an eine zentrale Stelle.
2. Das Abfassen einer geeigneten Verkehrsmeldung in der Zentrale benötigt Zeit.
3. Die Verbreitung der Meldungen ist an Abläufe gebunden, die Zeit benötigen, z.B. weil sie periodisch sind.
4. Nutzer tendieren häufig dazu anzunehmen, dass eine Verkehrsmeldung, die sie erreicht hat, unverändert gültig bleibt bis zu dem Zeitpunkt, zu dem sie den Ort des gemeldeten Ereignisses erreichen. Diese Annahme ist im Allgemeinen falsch.

Insbesondere durch den Punkt 4 bekommt die Meldeverzögerung eine subjektive und individuelle Komponente. Die existierenden Verbreitungskanäle und Endgeräte sind auf Verkehrsinformationen in der Form von Meldungen ausgerichtet.

Die Aufgabe der Erfindung besteht nun darin, Verkehrsmeldungen derart bereitzustellen, dass dem Verkehrsteilnehmer die Verkehrsinformationen zugehen, die für ihn zum Zeitpunkt des Erreichens eines verkehrsrelevanten Ereignisses wesentlich sind.

Die Erfindung löst die genannte Aufgabe der Bereitstellung von Verkehrsmeldungen entsprechend der Merkmale des Anspruchs 1.
Vorteilhafte Ausgestaltungen sind in den Unteransprüchen angegeben.

Kern der Erfindung ist, dass nicht nur eine einzelne Meldung *M* , sondem ein Bündel von Meldungen *Mᵢ* bereitgestellt wird, wobei jede im Bündel enthaltene Meldung das Ereignis zu einem anderen Zeitpunkt beschreibt, nämlich dem Gültigkeitszeitpunkt *Tᵢ = t₀* + *iΔt ,* wobei *t₀* für die Gegenwart (genauer: den Zeitpunkt der Bereitstellung des Meldungsbündels) und Δ*t* für den zeitlichen Abstand der Einzelmeldungen innerhalb des Bündels steht. Ein typischer Wert könnte sein: Δ*t* = 5 min.

Als unterstützende Information kann Meldungsbündeln ein Bündel von Reisezeitmatrizen ${τ}_{kl}^{\left(l\right)}$ beigegeben werden, dessen Einträge die Reisezeiten angeben, welche zur Zeit *Tᵢ* erforderlich sind, um vom Ende einer zu einem Bündel *Mᵢ ^{(k)}* gehörenden Störung zum Anfang der zum Bündel *Mᵢ^{(l)}* gehörenden Störung zu gelangen.

Da sowohl das Meldungsbündel als auch das Bündel der Reisezeitmatrizen zeitlich diskrete Objekte sind, aber zu beliebigen Zeiten auf deren Inhalte zugegriffen werden muss, wird die Zugriffsfunktion *n*(*t*) *= i* benötigt, falls *Tᵢ* - ${T}_{i} - \frac{1}{2} ⁢ Δt \leq t < {T}_{i} + \frac{1}{2} ⁢ Δt ,$welche den Index des zeitlich am nächsten liegenden Eintrags des Meldungsbündels zurückliefert.

Zur erfindungsgemäßen Anwendung des Meldungsbündels ist es ebenfalls von Vorteil, wenn die Einzelmeldungen jeweils das Attribut "Durchfahrzeit" τ(*Mᵢ*) enthalten, welches die Zeit angibt, die zur *Zeit Tᵢ* zum Durchfahren der zu *Mᵢ* gehörenden Störung erforderlich ist.

Die interessantesten Einträge in einem Meldungsbündel sind diejenigen, deren Gültigkeitszeitpunkte noch in der Zukunft liegen. Um diese Einträge zu generieren, gibt es diverse Verfahren der Verkehrsprognose, die nicht Gegenstand der vorliegenden Erfindungsmeldung sind. Es besteht z.B. die Möglichkeit, eine bereits bekannte Störung mit einem Verfahren zur Stauverlaufsprognose zu behandeln, d.h. in Kenntnis der Zu- und Abflüsse in die Störung und aus der Störung die voraussichtliche Lage der Störungsfronten zu den in Frage kommenden Gültigkeitszeitpunkten zu bestimmen. Auf diese Weise kann das Wachstum oder auch die Auflösung einer Störung im Laufe der Zeit beschrieben und im Meldungsbündel hinterlegt werden. Darüber hinaus gibt es die Möglichkeit, den Verkehrszustand aufgrund des Verkehrsaufkommens oder aufgrund historischer Daten auch dann in die Zukunft zu extrapolieren, wenn noch keine Störung beobachtet wurde. Entsprechende Prognosen können in das Meldungsbündel z.B. eingetragen werden als *"Vermutlich* Stau von... bis... um ...Uhr", um explizit die Unsicherheit der Prognose eines "Staus aus dem Nichts" zu kennzeichnen. Auch die weitere Quantifizierung durch Angabe einer Stauwahrscheinlichkeit als "Stau von... bis..., Wahrscheinlichkeit 75%" ist denkbar.

Der Eintrag von Vergangenheitswerten in das Meldungsbündel ist zu Zwecken der dynamischen Navigation zwar nicht unbedingt erforderlich, kann aber als vertrauensbildende Maßnahme für den Nutzer (oder auch zu anderen Zwecken, wie z.B. der Rückverfolgung) durchaus in Erwägung gezogen werden. Wenn im Meldungsbündel explizit sichtbar ist, dass eine Störung wegen Unfall innerhalb der zurückliegenden 15 Minuten von 5 auf 7 auf 9 km gewachsen ist, kann sich der Nutzer ein sehr klares Bild der Lage machen.

Das Meldungsbündel muss nach seiner Bereitstellung ausgewertet werden. Dies kann entweder durch einen Dienstleister geschehen, der genug über den Nutzer weiß, um die für ihn relevante Meldung auswählen zu können. Dies kann aber auch erst im Endgerät oder durch den Nutzer selbst geschehen.

Die Kenntnis der geplanten Route ist zwar der Genauigkeit der Information, die den Nutzer erreicht, förderlich, aber nicht zwingend notwendig. So kann die Selektion aus dem Bündel anstatt mit Distanzen und möglichen Geschwindigkeiten im Straßennetz auch mit Luftliniendistanzen und für bestimmte Straßenklassen angenommenen Geschwindigkeiten erfolgen, sollte die vor dem Nutzer liegende Route zur Zeit seiner Anfrage nicht bekannt sein.

Das Meldungsbündel muss zeitlich beschränkt sein, d.h. der laufende Index kann nicht jeden beliebigen Wert annehmen, sondern wird einer beschränkten Indexmenge entnommen.
*i* ∈ [*i*ₘᵢₙ,...,*i*ₘₐₓ]. Dabei kann die Untergrenze *iₘᵢₙ* weitgehend willkürlich festgelegt werden unter Gesichtspunkten wie der maximalen zu übertragenden Datenmenge oder einer sinnvollen zeitlichen Schranke für Vergangenheitsinformationen. Die Obergrenze *iₘₐₓ* hingegen hängt ab von der Prognosefähigkeit des beteiligten Datenerfassungs- und - verarbeitungssystems. Hier besteht entweder die Möglichkeit, z.B. aufgrund von Diensteanforderungen eine feste Obergrenze *i*ₘₐₓ zu definieren und die Glaubwürdigkeit der entsprechenden Prognose zu kennzeichnen, etwa durch einen Wert für die Stauwahrscheinlichkeit (s.o.) oder aber Mindestanforderungen an die Qualität der Prognose zu richten, woraus ein variabler Prognosehorizont und damit eine variable Obergrenze *ⁱ*ₘₐₓ folgt.

Schließlich müssen Meldungsbündel in einem größeren Netz datentechnisch nicht notwendig als solche repräsentiert werden. Es besteht z.B. die Möglichkeit, dass zwei Störungen zu einer zusammenwachsen oder eine Störung sich in zwei auftrennt. Dies macht die Darstellung des Zeitverlaufs in Form von Bündeln zwar nicht unmöglich, erschwert sie aber. Denkbar ist daher auch die Bündelung von Beschreibungen des Gesamtnetzes, die zu jedem Gültigkeitszeitpunkt unterschiedliche Anzahlen von Meldungen enthalten können. Dies erleichtert die Bereitstellung, erschwert aber die Verwendung von Meldungsbündeln. Es ist daher eine der jeweiligen Anwendung angemessene datentechnische Repräsentation zu wählen.

Anhand der Zeichnungen soll die Erfindung im Folgenden näher erläutert werden.

In den Zeichnungen zeigen die Figur 1 ein Straßennetz mit einer Ringstruktur und die Figur 2 einen Ausschnitt dieser Ringstruktur mit einer Route eines Nutzers.

In Figur 1 ist das Netz belegt mit den 3 Meldungsbündeln *M*⁽¹⁾, *M*⁽²⁾ und *M* ⁽³⁾ sowie mit einem Bündel von Reisezeitmatrizen ^{τ} der Form${τ}^{\left(i\right)} = \left(\begin{matrix}- & {τ}_{12}^{\left(i\right)} & {τ}_{12}^{\left(i\right)} + τ \left({M}_{i ⁢ ʹ}^{\left(2\right)}\right) + {τ}_{23}^{\left(i⁢ʹ\right)} \\ {τ}_{23}^{\left(i\right)} + τ \left({M}_{i ⁢ ʺ}^{\left(3\right)}\right) + {τ}_{31}^{\left(i\right)} & - & {τ}_{23}^{\left(i\right)} \\ {τ}_{31}^{\left(i\right)} & {τ}_{31}^{\left(i\right)} + τ \left({M}_{{i}^{˜}}^{\left(1\right)}\right) + {τ}_{12}^{{i}^{˜}} & -\end{matrix}\right) .$

Figur 2 verdeutlicht den Fall eines Nutzers, der sich zur Zeit *t*₀ am Ort *x* befindet und sich eine Route *R* berechnen lässt, die mit den zwei Meldungsbündeln *M*⁽¹⁾ und *M*⁽²⁾ belegt ist.

Aus der Position des Nutzers zur Zeit der Anfrage lässt sich die erwartete Reisezeit bis zum Erreichen der durch das Meldungsbündel *M*⁽¹⁾ beschriebenen Störung, *T₀*, bestimmen. Unter Zuhilfenahme der Zugriffsfunktion *n* kann somit aus dem Bündel diejenige Meldung selektiert werden, welche voraussichtlich das Ereignis zum Zeitpunkt des Eintreffens des Nutzers am besten beschreibt, nämlich *M*⁽¹⁾*_{n(t₀+T₀)}*.
Um aus dem nächsten auf der Route liegenden Meldungsbündel *M⁽²⁾* die im gleichen Sinne geeignete Meldung zu extrahieren, ist die Zeit zu bestimmen, die bis zum Eintreffen bei *M*⁽²⁾ voraussichtlich vergehen wird. Es ist zu erkennen, dass bis zum Verlassen von *M⁽¹⁾* die Reisezeit *T*'₁ = *T₀* + τ(*M*⁽¹⁾ _{*n*(*t*₀+*T*₀)}) und infolgedessen die Reisezeit bis zum Erreichen von *M*⁽²⁾ durch *T*₁ =*T'*₁+τ₁₂^{(*n*(*t*₀+*T*₁))} gegeben ist. Somit ist aus *M*⁽²⁾ die Meldung *M*⁽²⁾_{*n*(*t*₀+*T*₁)} zu selektieren, um dem Eindruck des Nutzers an Ort und Stelle am nächsten zu kommen. Auf diese Art und Weise können beliebig viele auf der berechneten Route liegende Meldungsbündel iterativ berücksichtigt werden.

## Patentansprüche

1. Verfahren zur Bereitstellung von Verkehrsinformationen für einen oder mehrere bestimmte Fahrtstreckenabschnitte an einen Verkehrsteilnehmer,
**dadurch gekennzeichnet,**
**dass** dem Verkehrsteilnehmer bei Vorhandensein eines verkehrsrelevanten Ereignisses in einem betroffenen Fahrstreckenabschnitt ein Bündel von Verkehrsmeldungen generiert wird, wobei jede im Bündel enthaltene Meldung das jeweilige verkehrsrelevante Ereignis zu einem anderen Zeitpunkt innerhalb einer definierten Zeitspanne beschreibt, und aus diesem Bündel die relevante Meldung für den Verkehrsteilnehmer ausgewählt wird, die zu einem für den Verkehrsteilnehmer relevanten Zeitpunkt gültig ist.

2. Verfahren zur Bereitstellung von Verkehrsinformationen nach Anspruch 1,
**dadurch gekennzeichnet,**
**dass** der Verkehrsteilnehmer selbst die relevante Meldung auswählt.

3. Verfahren zur Bereitstellung von Verkehrsinformationen nach Anspruch 1,
**dadurch gekennzeichnet,**
**dass** das Endgerät die für den Verkehrsteilnehmer relevante Meldung auswählt.

4. Verfahren zur Bereitstellung von Verkehrsinformationen nach Anspruch 1,
**dadurch gekennzeichnet,**
**dass** ein Dienstleister die für den Verkehrsteilnehmer relevante Meldung auswählt.

5. Verfahren zur Bereitstellung von Verkehrsinformationen nach einem der vorhergehenden Ansprüche,
**dadurch gekennzeichnet,**
**dass** jede Verkehrsmeldung ein Attribut "Durchfahrzeit" enthält, welches die Zeit angibt, die zum Durchfahren des durch die Meldung beschriebenen. Verkehrsereignisses erforderlich ist.

6. Verfahren zur Bereitstellung von Verkehrsinformationen nach einem der vorhergehenden Ansprüche,
**dadurch gekennzeichnet,**
**dass** den Verkehrsmeldungsbündeln ein Bündel von Durchfahrzeitmatrizeninformationen über die Fahrzeiten beigegeben werden, dessen Einträge die Durchfahrzeiten angeben, welche zum Durchfahren des jeweiligen Verkehrsereignisses zu dem durch die Verkehrsmeldung angegebenen Zeitpunkt auf Routen vom Startpunkt bis zum Erreichen des ersten gemeldeten Ereignisses, zwischen zwei gemeldeten Ereignissen bzw. vom letzten gemeldeten Ereignis bis zum Erreichen des Zielpunkts erforderlich sind.

7. Verfahren zur Bereitstellung von Verkehrsinformationen nach einem der vorhergehenden Ansprüche,
**dadurch gekennzeichnet,**
**dass** die Fahrzeitinformationen ebenfalls in Form von Bündeln bereit gestellt werden, deren Struktur den Bündeln von Verkehrsmeldungen entspricht, so dass sich Reisezeiten auf Routen als Summen von Fahrzeiten auf freien Strecken und Durchfahrzeiten durch Ereignisse berechnen lassen.

8. Verfahren zur Bereitstellung von Verkehrsinformationen nach einem der vorhergehenden Ansprüche,
**dadurch gekennzeichnet,**
**dass** für die Selektierung des relevanten Zeitpunkts zur Auswahl der relevanten Verkehrsmeldung aus dem Verkehrsmeldungsbündel die Zugriffsfunktion n(t)=i, falls ${T}_{i} - \frac{1}{2} ⁢ Δ ⁢ t \leq t \leq {T}_{i} + \frac{1}{2} ⁢ Δ ⁢ t$
genutzt wird, wobei Tᵢ Für den Gültigkeits zeitpunkt und Δt für den zeitlichen Abstand der Einzelmeldungen steht.

9. Verfahren zur Bereitstellung von Verkehrsinformationen nach einem der vorhergehenden Ansprüche,
**dadurch gekennzeichnet,**
**dass** im Verkehrsmeldungsbündel auch Verkehrsmeldungen enthalten sind, deren Gültigkeitszeitpunkte in der Zukunft liegen.

10. Verfahren zur Bereitstellung von Verkehrsinformationen nach einem der vorhergehenden Ansprüche,
**dadurch gekennzeichnet,**
**dass** die sich auf die Zukunft beziehenden Verkehrsmeldungen mit einer Wahrscheinlichkeitswert für die Prognose versehen werden.

11. Verfahren zur Bereitstellung von Verkehrsinformationen nach einem der vorhergehenden Ansprüche,
**dadurch gekennzeichnet,**
**dass** im Verkehrsmeldungsbündel auch Verkehrsmeldungen enthalten sind, deren Gültigkeitszeitpunkte in der Vergangenheit liegen.

12. Verfahren zur Bereitstellung von Verkehrsinformationen nach einem der vorhergehenden Ansprüche,
**dadurch gekennzeichnet,**
**dass** die Selektierung der relevanten Verkehrsmeldung aus dem Verkehrsmeldungsbündel mittels Berechnung von Luftliniendistanzen und für bestimmte Straßenklassen angenommene Geschwindigkeiten erfolgt.

13. Verfahren zur Bereitstellung von Verkehrsinformationen nach einem der vorhergehenden Ansprüche,
**dadurch gekennzeichnet,**
**dass** die Verkehrsmeldungen in den Verkehrsmeldungsbündeln ein Gesamtstraßennetz bestimmter Größe betreffen.

## Claims

1. Method for providing, to a road user, traffic information for one or more specific route sections,
**characterised in that**
there is generated for the road user, in the presence of a traffic-relevant event in an affected route section, a packet of traffic reports, each report contained in the packet describing the traffic-relevant event concerned at a different point in time within a defined period of time, and the message that is relevant for the road user being selected from this packet, which message is valid at a point in time that is relevant for the road user.

2. Method for providing traffic information as in claim 1,
**characterised in that**
the road user himself selects the relevant message.

3. Method for providing traffic information as in claim 1,
**characterised in that**
the terminal selects the message that is relevant for the road user.

4. Method for providing traffic information as in claim 1,
**characterised in that**
a service provider selects the message that is relevant for the road user.

5. Method for providing traffic information as in one of the preceding claims,
**characterised in that**
every traffic report contains a "transit time" attribute which gives the time required to pass through the traffic event described by the report.

6. Method for providing traffic information as in one of the preceding claims,
**characterised in that**
together with the packets of traffic reports there is sent a packet of transit time matrix information on the travel times, the entries for which give the transit times required to pass through each traffic event at the time given by the traffic report on routes from the starting point until the first notified event is reached, between two notified events, or from the final notified event until the destination is reached.

7. Method for providing traffic information as in one of the preceding claims,
**characterised in that**
the travel time information is likewise provided in the form of packets, the structure of which is the same as the packets of traffic reports, with the result that it is possible to calculate journey times on routes as the totals of travel times on clear sections and transit times through events.

8. Method for providing traffic information as in one of the preceding claims,
**characterised in that**
for selecting the relevant time for choosing the relevant traffic report from the packet of traffic reports, the access function n(t)=i is used, if ${T}_{i} - {/}_{2} 1 Δ ⁢ t \leq t \leq {T}_{i} + {/}_{2} 1 Δ ⁢ t$
where *Tᵢ* represents the validity time point and Δt represents the time intervals between individual reports.

9. Method for providing traffic information as in one of the preceding claims,
**characterised in that**
the packet of traffic reports also contains traffic reports whose validity time points are in the future.

10. Method for providing traffic information as in one of the preceding claims,
**characterised in that**
the traffic reports that refer to the future are provided with a probability value for the forecast.

11. Method for providing traffic information as in one of the preceding claims,
**characterised in that**
the packet of traffic reports also contains traffic reports whose validity time points are in the past.

12. Method for providing traffic information as in one of the preceding claims,
**characterised in that**
the selection of the relevant traffic report from the packet of traffic reports takes place by means of calculating straight line distances and assumed speeds for specific types of road.

13. Method for providing traffic information as in one of the preceding claims,
**characterised in that**
the traffic reports in the packets of traffic reports refer to an overall road network of a specific size.

## Revendications

1. Procédé de mise à disposition d'informations routières pour un ou plusieurs tronçons de route déterminés à un usager de la route,
**caractérisé en ce qu'**en présence d'un incident de circulation sur un tronçon de route concerné, il est généré à l'intention de l'usager de la route un paquet d'informations routières, chaque information contenue dans le paquet décrivant l'incident de circulation respectif à un autre moment à l'intérieur d'un laps de temps défini, et **en ce que** l'on choisit dans ce paquet l'information pertinente pour l'usager de la route, laquelle sera valable à un moment pertinent pour l'usager de la route.

2. Procédé de mise à disposition d'informations routières selon la revendication 1,
**caractérisé en ce que** c'est l'usager de la route lui-même qui choisit l'information pertinente.

3. Procédé de mise à disposition d'informations routières selon la revendication 1,
**caractérisé en ce que** c'est le terminal qui choisit l'information pertinente pour l'usager de la route.

4. Procédé de mise à disposition d'informations routières selon la revendication 1,
**caractérisé en ce que** c'est un prestataire de services qui choisit l'information pertinente pour l'usager de la route.

5. Procédé de mise à disposition d'informations routières selon l'une des revendications précédentes,
**caractérisé en ce que** chaque information routière contient une donnée « temps de parcours » qui indique le temps nécessaire pour parcourir l'incident de circulation décrit par l'information.

6. Procédé de mise à disposition d'informations routières selon l'une des revendications précédentes,
**caractérisé en ce qu'**il est associé aux paquets d'informations routières un paquet d'informations matricielles sur les temps de parcours, ce paquet indiquant les temps de parcours nécessaires pour traverser l'incident de circulation en question au moment indiqué par l'information routière par des itinéraires entre le point de départ et le premier incident signalé, entre deux incidents signalés ou entre le dernier incident signalé et la destination.

7. Procédé de mise à disposition d'informations routières selon l'une des revendications précédentes,
**caractérisé en ce que** les informations de temps de parcours sont également disponibles sous forme de paquets, dont la structure correspond aux paquets d'informations routières, de sorte qu'il est possible de calculer les temps de voyage sur des itinéraires en faisant la somme des temps de parcours sur des tronçons libres et des temps de passage par des incidents.

8. Procédé de mise à disposition d'informations routières selon l'une des revendications précédentes,
**caractérisé en ce que**, pour la sélection du moment pertinent pour choisir l'information routière pertinente à partir du paquet d'informations routières, on utilise la fonction d'accès n(t)=i, si ${T}_{i} - \frac{1}{2} ⁢ Δ ⁢ t \leq t \leq {T}_{i} + \frac{1}{2} ⁢ Δ ⁢ t$
Tᵢ indiquant le moment de validité et Δt indiquant l'intervalle temporel entre les différentes informations.

9. Procédé de mise à disposition d'informations routières selon l'une des revendications précédentes,
**caractérisé en ce que** le paquet d'informations routières contient aussi des informations routières dont les moments de validité se situent dans le futur.

10. Procédé de mise à disposition d'informations routières selon l'une des revendications précédentes,
**caractérisé en ce que** les informations routières se rapportant au futur sont fournies avec une valeur de probabilité pour le pronostic.

11. Dispositif de mise à disposition d'informations routières selon l'une des revendications précédentes,
**caractérisé en ce que** le paquet d'informations routières contient aussi des informations routières dont les moments de validité se situent dans le passé.

12. Procédé de mise à disposition d'informations routières selon l'une des revendications précédentes,
**caractérisé en ce que** la sélection de l'information routière pertinente à partir du paquet d'informations routières s'effectue en calculant des distances à vol d'oiseau et des vitesses autorisées sur différents types de routes.

13. Procédé de mise à disposition d'informations routières selon l'une des revendications précédentes,
**caractérisé en ce que** les informations routières contenues dans les paquets d'informations routières concernent l'ensemble d'un réseau routier d'une taille définie.
